# EUROPÄISCHE PATENTSCHRIFT

(11) **EP 1 935 799 B1**
(45) Veröffentlichungstag und Bekanntmachung des Hinweises auf die Patenterteilung: **01.02.2012**
(21) Anmeldenummer: 07024304.3
(22) Anmeldetag: 14.12.2007
(51) Int. Cl.: B65D 33/08, B65D 33/10

(54) **Taschen mit Saum**
Bags with hem
Poches à ourlets

(30) Priorität: 18.12.2006 DE 102006059765
(43) Veröffentlichungstag der Anmeldung: 25.06.2008
(73) Patentinhaber: Papier-Mettler - Inh. Michael Mettler, 54497 Morbach (DE)
(72) Erfinder: Serch, Markus, 66620 Nonnweiler (DE)
(74) Vertreter: Metten, Karl-Heinz

(56) Entgegenhaltungen:
- EP-A- 0 457 019
- DE-A1- 4 012 897
- DE-A1- 10 116 920
- DE-A1- 19 748 771
- DE-U1- 29 702 222
- JP-A- 60 008 044

## Beschreibung

Die vorliegende Erfindung betrifft eine Schlaufentasche, umfassend einen Taschenkörper im wesentlichen aus thermoplastischem Kunststoff mit einer Vorderwand, einer Rückwand und gegebenenfalls einer ersten und/oder zweiten Seitenwand, welche die Vorder- und Rückwand zumindest abschnittsweise entlang der ersten und zweiten Seitenränder von Vorder- und Rückwand miteinander verbinden, wobei die Vorderwand, die Rückwand und gegebenenfalls die ersten und zweiten Seitenwände über einen Öffnungsrand und einen gegenüberliegenden bodenseitigen Rand verfügen und im Bereich des Öffnungsrandes innen- und/oder außenseitig zumindest abschnittsweise einen Saum im wesentlichen aus thermoplastischem Kunststoff aufweisen, und einen ersten Tragegriff für die Vorderwand und einen zweiten Tragegriff für die Rückwand mit jeweils einem ersten und zweiten Anbindungsbereich, wobei die ersten und zweiten Anbindungsbereiche der ersten Trageschlaufe jeweils an beabstandeten ersten und zweiten Anbindungsstellen verklebt oder thermoplastisch verschweißt sind mit dem Saum der Vorderwand und gegebenenfalls der Vorderwand und wobei die ersten und zweiten Anbindungsbereiche der zweiten Trageschlaufe jeweils an beabstandeten ersten und zweiten Anbindungsstellen verklebt oder thermoplastisch verschweißt sind mit dem Saum der Rückwand und gegebenenfalls der Rückwand.

Tragetaschen aus Kunststoffmaterialien kommen in vielfältigster Form und für jedwede Transportzwecke zum Einsatz. Während bei kleinerdimensionierten Kunststofftragetaschen die Tragegriffe regelmäßig in den Beutelwandungen durch gegebenenfalls verstärkte eingestanzte Durchgriffsöffnungen gebildet werden, kommen bei größerdimensionierten Kunststofftragetaschen häufig separat an die Vorder- und Rückwand angebrachte Trageschlaufen unterschiedlicher Länge zum Einsatz. Üblicherweise verwendet man für die Beutelwandungen und die Trageschlaufen thermoplastische Kunststoffinaterialien, die entweder identisch oder in der Schmelze homogen mischbar sind. Auf diese Weise können die Trageschlaufen thermisch angeschmolzen werden. Solche herkömmlichen Schlaufentaschen finden sich beispielsweise in der DE 101 16 920 A1, der WO 01/51372 A1 und der DE 40 12 897 A1 offenbart. Nachteilig an den bekannten Schlaufentragetaschen ist noch stets deren recht aufwendige Herstellung. Auch läßt die Tragefestigkeit zumeist noch Wünsche offen.

In der DE 197 48 771 A1 wird eine Tragetasche aus thermoplastischem Kunststoff mit aus thermoplastischen Kunststoffstreifen hergestellten Tragegriffen beschrieben, deren Befestigungsenden jeweils an im Bereich der Einfüllöffnung nach innen umgelegten und mit der zugewandten Seitenwand fest verbundenen Randbereichen der Seitenwände befestigt sind. Die Randbereiche haben zumindest im Bereich der vorgesehenen Befestigung der Befestigungsenden der Tragegriffe mit der jeweils zugehörigen Seitenwand verbunden zu sein. Zudem haben die Befestigungsenden der Tragegriffe und die umgelegten Randbereiche der Seitenwände über Klebestellen ebenfalls miteinander verbunden vorzuliegen. Mit einer derartig konstruierten Tragetasche soll eine besonders sichere Befestigung der Tragegriffe an die Tragetaschenwandung gelingen, ohne dass gleichzeitig die Stabilität und Formbeständigkeit der Tragetasche beeinträchtigt wird.

Aus der EP 0 457 019 A1 geht eine Tragetasche aus thermoplastischem Kunststoff hervor, deren Seitenwände in den oberen Randbereich nach innen umgeschlagen sind. Hierbei haben die Griff- bzw. Trageschlaufen aus einem ähnlich flexiblem Material gefertigt zu sein und stoffschlüssig an dem nach innen umgeschlagenen Randbereich vorzuliegen. Ferner hat der Randbereich einer ersten Seitenwand über den Randbereich der zweiten Seitenwand überzustehen, und der überstehende Randbereich hat einen Einschnitt im Bereich der Griffschlaufen aufzuweisen, durch den diese Griffschlaufen hindurchführbar sind. Mit derartig konzipierten Tragetaschen soll zu transportierende Ware zuverlässig vor Regen geschützt werden können.

Bei Schlaufentragetaschen aus Kunststoff handelt es sich häufig um Wegwerfprodukte, die in sehr großer Stückzahl maschinell oder halbmaschinell hergestellt werden. Obwohl es sich bei Schlaufentragetaschen somit um ein Massenprodukt handelt, ist gleichwohl bei deren Herstellung große Sorgfalt erforderlich, um eine hinreichende Belastbarkeit, insbesondere auch bei größeren Taschen, während des Transports sicherzustellen. Ein gewichtsbedingtes Abreißen einer Trageschlaufe ist nicht hinnehmbar. Demgemäß stellen die gewerblichen Abnehmer von Schlaufentragetaschen, beispielsweise Kaufhäuser und Großmarktketten, hohe Anforderungen an die Qualität solcher Taschen. Das gleiche trifft auf Grifflochtragetaschen aus Kunststoff zu.

Der vorliegenden Erfindung lag daher die Aufgabe zugrunde, Tragetaschen aus Kunststoff zur Verfügung zu stellen, die nicht mit den Nachteilen der Tragetaschen des Stands der Technik behaftet und insbesondere für den zuverlässigen Transport schwerer Lasten geeignet sind und sich zudem auf einfache und kostengünstige Weise in maschineller Serienfertigung herstellen lassen.

Demgemäß wurde eine Schlaufentasche gemäß den Merkmalen des Patentanspruchs 1 gefunden.

Die Taschenkörper der erfindungsgemäßen Taschen können beliebige geometrische Formen annehmen. Üblicherweise sind die Taschenkörperflächen quadratisch oder rechteckig dimensioniert, wobei die Vorderwand und die Rückwand vorzugsweise einen identischen Zuschnitt aufweisen. Der Öffnungsrand des Taschenkörpers wird im allgemeinen durch sich gegenüberliegende Kantenverläufe von Vorder- und Rückwand und gegebenenfalls von erster und zweiter Seitenwand gebildet. Dem Öffnungsrand des Taschenkörpers liegt ein bodenseitiger Rand gegenüber. Dieser läßt sich z.B. dadurch erhalten, daß die bodenseitigen Kantenverläufe von Vorder- und Rückwand miteinander verschweißt werden. In einer weiteren Ausführungsform kann der Taschenkörper auch ein Bodenelement, beispielsweise ein separates Bodenelement, aufweisen. In einer Ausführungsform können z.B. die bodenseitigen Verläufe von Vorder- und Rückwand sowie gegebenenfalls von erster und zweiter Seitenwand mit einem, insbesondere separaten Bodenelement verbunden, insbesondere verschweißt sein. Erfindungsgemäße Taschen umfassen somit ebenfalls Bodenfaltentaschen.

Die Öffnungsränder von Vorder- und Rückwand und gegebenenfalls von erster und zweiten Seitenwand bilden regelmäßig die Öffnung des Taschenkörpers, durch die zu transportierendes Gut in die Tasche eingebracht wird.

Im Bereich des Öffnungsrandes erstreckt sich bei den erfindungsgemäßen Taschen innen-und/oder außenseitig von der Vorder- und/oder der Rückwand zumindest abschnittsweise ein Saum aus thermoplastischem Kunststoffmaterial. In diesem Bereich ist der Taschenkörper folglich mindestens zweilagig ausgeführt, d.h. aus Saum und Vorderwand bzw. Saum und Rückwand. Der Saum kann als separates Element oder z.B. einstückig mit der Vorder- bzw. Rückwand ausgeführt sein. Selbstverständlich kann in einer alternativen Ausführungsform der Saum sich auch von dem Üffnungsrand bis z.B. zu dem bodenseitigem Rand von Vorder-und/oder Rückwand erstrecken oder gleichzeitig innen- und außenseitig auf Vorder- und/oder Rückwand vorliegen.

Die erfindungsgemäße Schlaufentasche ist mit mindestens einem ersten Tragegriff für die Vorderwand und mindenstens einem zweiten Tragegriff für die Rückwand ausgestattet. Diese Tragegriffe weisen beabstandet voneinander einen ersten und einen zweiten Anbindungsbereich zwecks Anbindung an die Vorder- bzw. Rückwand auf. Demgemäß steht der Abschnitt zwischen diesen ersten und zweiten Anbindungsbereichen von erstem und zweitem Tragegriff als Griffabschnitt bzw. Trageschlaufe zur Verfügung. Eine geeignete Trageschlaufe bzw. einen geeigneten Tragegriff erhält man regelmäßig dadurch, daß die ersten und/oder zweiten Anbindungsbereiche einer Trageschlaufe beabstandet voneinander unter Ausbildung von Anbindungsstellen mit dem Saum der Rückwand und gegebenenfalls der Rückwand bzw. mit dem Saum der Vorderwand und gegebenenfalls der Vorderwand verklebt und/oder thermoplastisch verschweißt werden. Bevorzugt findet eine thermoplastische Verschweißung mit dem Saum und der Vorderwand bzw. mit dem Saum und der Rückwand statt. Die Anbindungsstellen werden vorzugsweise mittels Kontaktschweißens erhalten.

Ein besonders hohes Maß an Tragefestigkeit stellt sich erfindungsgemäß dann ein, wenn, betrachtet in Richtung von dem Öffnungsrand zu dem bodenseitigem Rand, unterhalb bzw. jenseits mindestens einer Anbindungsstelle, insbesondere sämtlicher Anbindungsstellen, bzw. unterhalb der Durchgriffsöffnungen der Saum der Vorderwand mit der anliegenden Vorderwand und/oder der Saum der Rückwand mit der Rückwand an den Verbindungsstellen thermoplastisch kontaktverschweißt sind. Demgemäß liegen entsprechende Verbindungsstellen, wenn die erfindungsgemäßen Taschen in üblicher Weise für den Transport von Waren eingesetzt werden, unterhalb der Anbindungsstellen von erstem bzw. zweitem Tragegriff vor. In üblicher Weise wird eine Schlaufentasche dann eingesetzt, wenn sie an den Trageschlaufen gehalten wird und darin befindliche, zu transportierende Güter der Tasche schwerkraftgetrieben gegen den Boden ziehen. Vorzugsweise überlappen die Anbindungsstellen der Trageschlaufen nicht mit den Verbindungsstellen der erfindungsgemäßen Taschen. Demgemäß liegen die ersten, zweiten und/oder dritten Verbindungsstellen typischerweise in longitudinaler Ausrichtung der Tragetasche, dass heißt vom Öffnungsrand zum bodenseitigen Rand betrachtet, zwischen den Anbindungsbereichen bzw. Anbindungsstellen und dem unteren Rand des Saumens vor.

Die Taschen verfügen ferner über mindestens eine, insbesondere durchgängige, thermoplastische Schweißnaht zwischen dem Saum der Vorderwand und der Vorderwand und/oder zwischen dem Saum der Rückwand und der Rückwand und gegebenenfalls zwischen dem Saum von erster und zweiter Seitenwand und erster bzw. zweiter Seitenwand, die sich entlang des und beabstandet von dem Öffnungsrand von Vorderwand und/oder Rückwand und gegebenenfalls von erster und/oder zweiter Seitenwand, insbesondere parallel, sowie, betrachtet in Richtung von dem Öffnungsrand zu dem bodenseitigen Rand, diesseits der ersten und zweiten Anbindungsstellen von erster und/oder zweiter Trageschlaufe der Schlaufentasche bzw. diesseits von mindestens einen insbesondere sämtliche Durchgriffsöffnungen der Grifflochtragetasche, das heißt oberhalb der Durchgriffsöffnungen, wenn die erfindungsgemäße Tasche in üblicher Weise für den Transport von Waren eingesetzt wird, erstreckt. Demgemäß liegt die Schweißnaht typischerweise zwischen dem oberen Rand der Tragetasche und der Durchgriffsöffnung vor. Besonders bevorzugt erstreckt sich diese thermoplastische Schweißnaht, insbesondere vollumfänglich, entlang und beabstandet von dem Öffnungsrand von Vorder- und Rückwand. In einer Ausführungsform erstreckt sich die Schweißnaht vorzugsweise über im wesentlichen die gesamte Breite von Vorder- und Rückwand. Hierbei wird der Verlauf der Schweißnaht in der Weise eingestellt, daß bei gattungsgemäßer Verwendung der erfindungsgemäßen Taschen diese Schweißnaht oberhalb bzw. in Richtung des Öffnungsrandes diesseits der Durchgriffsöffnungen von Vorder- und/oder Rückwand bzw. diesseits der ersten und zweiten Anbindungsstellen, d.h. zwischen erster und zweiter Anbindungsstelle und der Kante des Öffnungsrandes von der Vorderwand bzw. der Rückwand verläuft. Die vorangehend beschriebene Schweißnaht dient im allgemeinen der besseren Handhabung der Tasche, indem sie den Saum an die Vorderwand bzw. Rückwand anheftet, wodurch ein Umklappen des Saums, insbesondere auch während des Herstellprozesses der erfindungsgemäßen Taschen, vermieden wird. Diese Schweißnaht wird regelmäßig durch Behandlung der Kunststoffbahnen von Vorder- bzw. Rückwand mit Heißluft erhalten, kann aber auch in einer weiteren Ausführungsform eine mittels Kontaktschweißens erhaltene Schweißnaht umfassen.

Im Hinblick auf eine hohe Tragefestigkeit haben sich solche Schlaufentaschen als besonders vorteilhaft erwiesen, bei denen die ersten und/oder zweiten Anbindungsbereiche von erster und/oder zweiter Trageschlaufe jeweils über mindestens eine, insbesondere mindestens zwei oder drei, Anbindungsstellen mit dem Saum und gegebenenfalls der an dem Saum anliegenden Vorder- und/oder Rückwand verklebt oder insbesondere thermoplastisch verschweißt sind.

Um den Effekt einer hohen Tragefestigkeit mit den erfindungsgemäßen Schlaufentaschen zu erreichen, reicht es regelmäßig bereits aus, wenn die Querausdehnung der ersten und/oder zweiten Verbindungsstellen des Saums mit der Vorder- bzw. Rückwand zwischen erstem und zweitem Seitenrand unterhalb der ersten und/oder zweiten Anbindungsstelle von Vorder- und/oder Rückwand mindestens die halbe Breite, insbesondere mindestens die einfache oder doppelte Breite, der jeweils benachbarten ersten bzw. zweiten Anbindungsstelle aufweisen. Dabei sind auch solche Ausführungsformen geeignet, bei denen die Breite der Verbindungsstellen im wesentlichen der Breite der ersten bzw. zweiten Anbindungsstelle entspricht oder schmaler als diese ist. Die Breite der Verbindungsstellen des Saums mit der Vorder- bzw. Rückwand stellt hierbei die Ausdehnung in Richtung von erstem zum zweiten Seitenrand von Vorder- bzw. Rückwand dar. Diese Querausdehnung verläuft im allgemeinen im wesentlichen parallel zum oberen Öffnungsrand.

Des weiteren haben sich solche Ausführungsformen erfindungsgemäßer Schlaufentragetaschen als vorteilhaft erwiesen, bei denen zwischen den ersten und zweiten Verbindungsstellen der Saum der Vorderwand mit der Vorderwand und/oder der Saum der Rückwand mit der Rückwand entlang mindestens einer vierten Verbindungsstelle zumindest bereichsweise verklebt und/oder thermoplastisch verschweißt ist bzw. sind.

Dabei kann des weiteren erfindungsgemäß vorgesehen sein, daß zwischen dem ersten Seitenrand und der ersten Verbindungsstelle und/oder zwischen der zweiten Verbindungsstelle und dem zweiten Seitenrand der Saum der Vorderwand mit der Vorderwand und/oder der Saum der Rückwand mit der Rückwand entlang mindestens einer fünften bzw. sechsten Verbindungsstelle zumindest bereichsweise verklebt und/oder thermoplastisch verschweißt ist bzw. sind.

Von besonderen. Vorteil sind auch solche erfindungsgemäßen Taschen, bei denen die Verbindungsstellen des Saums der Vorderwand und/oder die Verbindungsstellen des Saums der Rückwand eine im wesentlichen kontinuierliche Verbindungsstelle, z.B. in Form einer Verbindungsnaht, bilden. Selbstverständlich sind auch solche Varianten im Sinne der vorliegenden Erfindung, bei denen die Verbindungsstelle einfach oder mehrfach unterbrochen ist, beispielsweise eine Abfolge von aufeinander folgenden separaten Verbindungsstellensegmenten umfaßt, solange Verbindungsstellen auch unterhalb der Anbindungsstellen vorliegen.

Dabei kann überdies vorgesehen sein, daß die kontinuierliche Verbindungsstelle sich von dem ersten Seitenrand zu dem zweiten Seitenrand von Vorder- und/oder Rückwand erstreckt.

Ganz besonders bevorzugt kommen solche erfindungsgemäßen Taschen in Betracht, bei denen sämtliche Verbindungsstellen eine thermoplastische Kontaktschweißnaht darstellen.

Alternativ kann auch vorgesehen sein, daß sämtliche Verbindungsstellen mittels Verklebens von Saum und Vorderwand und/oder von Saum und Rückwand mit einem Hotmelt-Kleber oder mit doppelseitigem Klebeband erhalten werden.

Besonders gute Resultate hinsichtlich der Tragefestigkeit stellen sich insbesondere auch dadurch ein, daß die durchschnittliche Ausdehnung mindestens einer, insbesondere sämtlicher, Verbindungsstellen, betrachtet in Richtung von dem Öffnungsrand zu dem bodenseitigen Rand von Vorderwand oder Rückwand, im Bereich von 2 bis 20 mm, vorzugsweise von 3 bis 15 mm und besonders bevorzugt von 4 bis 10 mm liegt.

Bei besonders bevorzugten Ausführungsformen liegt der Saum der Vorderwand auf der Innenseite der Vorderwand und/oder der Saum der Rückwand auf der Innenseite der Rückwand und gegebenenfalls der Saum von erster und/oder zweiter Seitenwand auf der Innenseite der ersten und zweiten Seitenwände vor. Dabei zeichnet sich eine besonders zweckmäßige Ausgestaltung der erfindungsgemäßen Schlaufentasche dadurch aus, daß der Saum der Vorderwand einstückig mit dieser verbunden ist und/oder der Saum der Rückwand einstückig mit dieser verbunden ist und daß gegebenenfalls der Saum der ersten und zweiten Seitenwände jeweils einstückig mit diesen verbunden sind.

Überraschend gute Tragefestigkeiten stellen sich auch dann ein, wenn die erste und/oder zweite Anbindungsstelle eine V- oder U-förmige Grundform umfassen. Hierbei sind solche Ausführungsformen von besonderem Vorteil, bei denen der Scheitel der V- oder U-förmigen Anbindungsstelle dem oberen Öffnungsrand, dem bodenseitigen Rand oder dem ersten oder zweiten Seitenrand von Vorderwand bzw. Rückwand zugewandt ist. Grundsätzlich kann die V- oder U-Form der Anbindungsstelle auch beliebig angeordnet sein.

Als ganz besonders vorteilhaft haben sich solche erfindungsgemäßen Schlaufentaschen erwiesen, bei denen die ersten und zweiten Anbindungsstellen von Vorder- und/oder Rückwand keine Überlappung mit den ersten bzw. zweiten Verbindungsstellen aufweisen.

Dabei kann vorgesehen sein, daß die erste und/oder zweite Anbindungsstelle z.B. quadratisch rechteckig, kreis-, halbkreis- oder ovalförmig ausgebildet sind oder eine andere beliebige geometrische Form annehmen.

Für die Vorderwand, die Rückwand und gegebenenfalls die ersten und zweiten Seitenwände sowie die zugehörigen Säume kann auf jedwede herkömmliche thermoplastische Polymermaterialien zurückgegriffen werden. Exemplarisch seien genannt Polyester, z.B. Polybutylenterephthalate und Polyethylenterephthalate, Polyamide, Polystyrol, Styrol-(co)-polymere wie ABS, SAN und ASA, und Polyolefine. Besonders bevorzugt sind die Vorderwand, die Rückwand und gegebenenfalls die ersten und zweiten Seitenwände sowie die zugehörigen Säume aus Polypropylen und/oder Polyethylen oder deren Copolymeren gefertigt.

Die ersten und zweiten Tragegriffe sind vorzugsweise ebenfalls aus den vorgenannten thermoplastischen Polymeren gebildet. Besonders bevorzugt sind die ersten und zweiten Tragegriffe aus Polyolefinen, insbesondere Polypropylen und/oder Polyethylen oder deren Copolymere, oder aus Polyestern, insbesondere PET, gefertigt.

Von besonderem Vorteil ist hierbei, wenn die Vorderwand, der Saum der Vorderwand und die erste Trageschlaufe und/oder die Rückwand, der Saum der Rückwand und die zweite Trageschlaufe jeweils aus dem gleichen thermoplastischen Material gefertigt sind, beispielsweise Polypropylen oder Polyethylen.

Der vorliegenden Erfindung liegt die überraschende Erkenntnis zugrunde, daß sich mit den erfindungsgemäßen Tragetaschen besonders gute Tragefestigkeitswerte erhalten lassen. Die erfindungsgemäßen Taschen lassen eine sehr hohe Beladung zu, ohne daß damit die Gefahr des Einreißens des Haltegriffs, der Durchgriffsöffnung oder der Tasche insgesamt einhergeht. Tragfestigkeitsversuche haben ergeben, daß ein Einreißen der erfindungsgemäßen Schlaufentasche an den Anbindungsstellen der Tragegriffe an den Taschenkörper nicht beobachtet wird.

Weitere Vorteile, Merkmale und Anwendungsmöglichkeiten der vorliegenden Erfindung ergeben sich aus der folgenden Beschreibung eines bevorzugten Ausführungsbeispiels in Verbindung mit den anliegenden Zeichnungen. In diesen Zeichnungen zeigen
- Figur 1: eine schematische Draufsicht auf die Innenseite der Vorderwand einer erfin- dungsgemäßen Schlaufentasche;
- Figur 2: einen vergrößerten Ausschnitt im Bereich der Anbindungsstelle der Schlaufen- tasche gemäß Figur 1,
- Figur 3: eine alternative Ausführungsform einer Anbindungsstelle einer erfindungsge- mäßen Schlaufentasche,
- Figur 4: eine alternative Ausführungsform einer erfindungsgemäßen Schlaufentasche und
- Figur 5: eine schematische Draufsicht auf die Innenseite der Vorderwand einer Grifflochtasche.

Der Darstellung einer Ausführungsform einer erfindungsgemäßen Schlaufentasche 1 gemäß Figur 1 ist die schematische Ansicht der Innenseite der Vorderwand 2 mitsamt dem ersten Tragegriff 4 sowie dem Saum 6 zu entnehmen. Die nicht abgebildete Rückseite der Schlaufentasche 1 ist im allgemeinen im wesentlichen identisch gestaltet wie die Vorderwand. Die Vorderwand 2 verfügt über einen Öffnungsrand 8, einen dem Öffnungsrand 8 gegenüberliegenden bodenseitigen Rand 10 sowie erste und zweite Seitenränder 12 und 14. Bei der in Fig. 1 dargestellten Schlaufentasche 1 sind die Vorderwand 2 und die nicht abgebildete Rückwand aus thermoplastischen Polymermaterialien, beispielsweise Polyethylen, gefertigt, so daß der Taschenkörper 16 durch Verschweißung von Vorderwand 2 und Rückwand im Bereich der aneinander anliegenden ersten und zweiten Seitenränder 12 und 14 und der anliegenden bodenseitigen Ränder 10 erhalten wird. Der erste Tragegriff 4 verfügt über erste und zweite Anbindungsbereiche 18 und 20, die beabstandet voneinander im Bereich des oberen Öffnungsrandes 8 vorliegen. Der aus einem thermoplastischen Polymermaterial gefertigte erste Tragegriff 4, beispielsweise aus Polyethylen, ist im Bereich des ersten und des zweiten Anbindungsbereiche 18, 20 jeweils über erste und zweite Anbindungsstellen 22a und 22b bzw. 24a und 24b mit dem Taschenkörper 16 verbunden, und zwar mittels thermoplastischen Verschweißens durch Anwendung von Druck und Wärme, auch Kontaktschweißen genannt. Derartige Verschweißungsverfahren sowie für das thermoplastische Verschweißen geeignete Geräte sind dem Fachmann hinlänglich bekannt.

Innenseitig verfügt die abgebildete Vorderwand 2 im Bereich des Öffnungsrandes 8 über einen Saum 6, welcher vorzugsweise im Herstellungsprozeß des Taschenkörpers durch Umklappen des oberen Randes der Vorderwandmaterialbahn auf deren Innenseite erhalten wird. Der Saum 6 und die Vorderwand 2 sind demgemäß bei der in Fig. 1 abgebildeten Ausführungsform einstückig ausgebildet.

Da die ersten und zweiten Anbindungsstellen der ersten und zweiten Anbindungsbereiche 18 und 20 des ersten Tragegriffs 4 innenseitig vorliegen, findet eine Verschweißung an den Anbindungsstellen zunächst mit dem Saum 6 statt. In der dargestellten Ausführungsform wird der erste Tragegriff 4 im Bereich der ersten und zweiten Anbindungsbereiche 18, 20 darüber hinaus ebenfalls mit der an dem Saum 6 anliegenden Vorderwand 2 verschweißt. Die ersten und zweiten Anbindungsstellen 22 und 24 sind in der dargestellten Ausführungsform vorzugsweise V-förmig gestaltet, wobei die Öffnung der V-förmigen Anbindung vorzugsweise in Richtung des bodenseitigen Randes 10 weist.

Die erfindungsgemäße Schlaufentasche gemäß Fig. 1 zeichnet sich ferner aus durch in Richtung von dem Öffnungsrand 8 zu dem bodenseitigen Rand 10 betrachtet jenseits der Anbindungsstellen 22 bzw. 24 vorliegende Verbindungsstellen 28 und 30. Diese Verbindungsstellen werden besonders bevorzugt mittels Kontaktschweißens erhalten. An diesen Verbindungsstellen, die sich bei gattungsgemäßer Verwendung der erfindungsgemäßen Schlaufentasche unterhalb der ersten und zweiten Anbindungsbereiche 18 und 20 befinden, ist demgemäß der Saum 6 mit der Vorderwand 2 verschweißt. Hierbei ist in einer besonders bevorzugten Ausgestaltung der erfindungsgemäßen Schlaufentaschen darauf zu achten, daß die Verbindungsstellen 28 und 30 keine Überlappungsbereiche mit den geschweißten Anbindungsstellen 22a, 22b bzw. 24a und 24b aufweisen.

Zur besseren Veranschaulichung der vorangehend geschilderten Befestigung des ersten Tragegriffs 4 sowie des Saums 6 ist das in Figur 1 dargestellte Segment A in Figur 2 vergrößert wiedergegeben. Wie der Figur 2 zu entnehmen ist, entspricht die Breite der Verbindungsstelle 28 im wesentlichen der Breite der Anbindungsstellen 22a bzw. 22b oder geht nicht wesentlich über diese hinaus. Hierbei ist von Vorteil, wenn, wie in Figur 2 dargestellt, die Verbindungsstelle 28 sich bei gattungsgemäßem Gebrauch im wesentlichen unterhalb der Anbindungsstellen 22a und 22b befindet. Ganz besonders bevorzugt sind hierbei solche Ausführungsformen, bei denen die Breite der Verbindungsstelle 28 derart dimensioniert ist, daß sie sowohl in Richtung des ersten Seitenrandes als auch in Richtung des zweiten Seitenrandes über die seitliche Ausdehnung der Anbindungsstellen 22a und 22b zumindest geringfügig hinausgeht. Die vorangehenden Ausführungen gelten selbstverständlich auch in Bezug auf die Verbindungsstelle 30 und die Anbindungsstellen 24a und 24b sowie für die entsprechenden Verbindungsstellen der Rückwand.

Die vorteilhafte Ausgestaltung gemäß den Figuren 1 und 2 verfügt ferner über eine im wesentlichen parallel zum oberen Öffnungsrand verlaufende Schweißnaht 26, die den Saum 6 mit der Innenseite der Vorderwand 2 entlang einer Schweißlinie verbindet. Diese Schweißnaht 26 verläuft in der dargestellten bevorzugten Ausführungsvariante in Bezug auf den Öffnungsrand diesseits, d.h. bei gattungsgemäßem Einsatz oberhalb der geschweißten Anbindungsstellen 22a und 22b sowie 24a und 24b und weist bevorzugt keine Überlappung mit diesen auf. Die Schweißnaht 26 wird regelmäßig durch Behandlung mit Heißluft erhalten.

Figur 3 ist eine alternative Ausführungsform einer erfindungsgemäßen Schlaufentasche 1 zu entnehmen. Im Unterscheid zu der Schlaufentasche gemäß den Figuren 1 und 2 verfügt diese Weiterbildung einer erfindungsgemäßen Schlaufentasche über zusätzliche Verbindungsstellen 34 und 36, an denen der Saum 6 innenseitig mit der Vorderwand 2 vorzugsweise thermoplastisch kontaktverschweißt vorliegt. Diese Verbindungsstellen 34 und 36 sind linienförmig ausgeführt und verlaufen in der dargestellten Ausführungsform im wesentlichen parallel, und zwar jeweils seitlich beabstandet von den Anbindungsstellen 22a und 22b. Mit der in Figur 3 wiedergegebenen Anbindungsvariante einer erfindungsgemäßen Schlaufentasche stellen sich ebenfalls besonders hohe Tragefestigkeitswerte ein. Gemäß einer (nicht dargestellten) Weiterbildung der vorangehend erläuterten Ausführungsform einer erfindungsgemäßen Schlaufentasche können die Verbindungsstellen 34 und 36 beispielsweise in Richtung des bodenseitigen Randes des Taschenkörpers verlängert sein und in die Verbindungsstellen 28 bzw. 30 übergehen, beispielsweise unter Ausbildung einer U-förmigen Grundform.

Figur 4 zeigt eine besonders bevorzugte Ausführungsform einer erfindungsgemäßen Schlaufentasche 1. Exemplarisch gezeigt an der Vorderwand 2 dieser Tasche erkennt man eine sich von dem ersten Seitenrand 12 bis zu dem zweiten Seitenrand 14 der Vorderwand 2 erstrekkende kontinuierliche Verbindungsstelle 38, die unterhalb der Anbindungsstellen 22 und 24 verläuft und den Saum 6, insbesondere mittels thermoplastischer Kontaktverschweißung, mit der Innenseite der Vorderwand 2 verbindet. Die kontinuierliche Verbindungsstelle 38 verläuft dabei vorzugsweise im wesentlichen parallel zum oberen Öffnungsrand 8 des Taschenkörpers und beinhaltet die Verbindungsstellen 28 und 30 unterhalb der Anbindungsstellen 22 und 24.

Bei den in den Figuren 1 bis 4 dargestellten Ausführungsformen einer erfindungsgemäßen Schlaüfentasche 1 liegt der Saum jeweils auf der Innenseite von Vorder- bzw. Rückwand vor. Ebenfalls sind die jeweiligen Trageschlaufen innenseitig, d.h. auf dem Saummaterial von Vorderwand bzw. Rückwand angebracht. Selbstverständlich ist es ebenfalls möglich, die Trageschlaufen außenseitig anzubringen, während der Saum innenliegend angebracht ist, solange die erfindungsgemäßen Vorgaben hierbei eingehalten werden. Die umgekehrte Anbringung, d.h. Saum außen und Anbindungsstellen der Trageschlaufen innen, ist natürlich gleichfalls möglich.

Figur 5 ist eine Tasche in Form einer Grifflochtasche 1' zu entnehmen. Exemplarisch wird die Innenseite der Vorderwand 2 gezeigt. Die Grifflochtasche 1' verfügt über einen Öffnungsrand 8 und einen bodenseitigen Rand 10 sowie auf Vorderwand und Rückwand (nicht abgebildet) über innenliegende Säume 6 im Bereich des Öffnungsrandes 8. Die Säume 6 sind vorzugsweise einstückig mit der Vorder- bzw. Rückwand ausgebildet. Zur leichteren Handhabung sind die Säume 6 mit einer mittels Heißluftbehandlung erhaltenen thermoplastischen Schweißnaht 26 an Vorder- bzw. Rückwand angeheftet. Diese Schweißnaht verläuft wie abgebildet vorzugsweise oberhalb des Grifflochs 40, d.h. zwischen Öffnungsrand 8 und Griffloch 40. Die Grifflochtasche 1' verfügt demnach über ein zwischen dem ersten Seitenrand 12 und dem zweiten Seitenrand 14 in im wesentlichen zentraler Position angebrachtes Griffloch 40. Das Griffloch 40 liegt vollumfänglich in dem Saum 6 vor, d.h. auch unterhalb des Grifflochs liegt noch Saummaterial vor. Unterhalb des Grifflochs 40 erstreckt sich eine dritte Verbindungsstelle 42, die vorzugsweise mittels thermoplastischen Kontaktschweißens erhalten worden ist. Diese dritte Verbindungsstelle 42 erstreckt sich, wie in Figur 5 wiedergegeben, vorzugsweise zumindest geringfügig über die seitlichen Ausdehnungen des Grifflochs 40 hinaus in Richtung auf den Seitenrand 12 bzw. den Seitenrand 14. Wie dargestellt, verläuft die dritte Verbindungsstelle 42 vorzugsweise im wesentlichen parallel zum Öffnungsrand 8 bzw. zum bodenseitigen Rand 10. In einer weiteren (nicht dargestellten) Ausführungsform kann die dritte Verbindungsstelle 42, ähnlich wie bei der Ausführungsform gemäß Figur 4, sich ebenfalls über die gesamte Breite der Grifflochtasche 1', insbesondere kontinuierlich, erstrecken. Die Verbindungsstellen 42 liegen vorzugsweise sowohl bei dem Saum der Vorderwand als auch bei dem Saum der Rückwand der Grifflochtasche 1' vor.

Die in der vorstehenden Beschreibung, in den Zeichnungen offenbarten Merkmale dienen der Erleüterung der Erfindung, deren Schukbereich durch die Ansprüche festgelegt ist.

### Bezugszeichenliste

- 1: Schlaufentasche
- 1': Grifflochtragetasche
- 2: Vorderwand
- 4: erster Tragegriff
- 6: Saum
- 8: Öffnungsrand
- 10: bodenseitiger Rand
- 12: erster Seitenrand der Vorderwand
- 14: zweiter Seitenrand der Vorderwand
- 16: Taschenkörper
- 18: erster Anbindungsbereich des ersten Tragegriffs
- 20: zweiter Anbindungsbereich des ersten Tragegriffs
- 22a: Anbindungsstelle
- 22b: Anbindungsstelle
- 24a: Anbindungsstelle
- 24b: Anbindungsstelle
- 26: Schweißnaht
- 28: Verbindungsstelle
- 30: Verbindungsstelle
- 34: zusätzliche Schweißstelle
- 36: zusätzliche Schweißstelle
- 38: kontinuierlich durchgehende Verbindungsstelle
- 40: Griffloch
- 42: dritte Verbindungsstelle

## Patentansprüche

1. Schlaufentasche (1), umfassend
einen Taschenkörper (16) im wesentlichen aus thermoplastischem Kunststoff mit einer Vorderwand (2), einer Rückwand und gegebenenfalls einer ersten und zweiten Seitenwand, welche die Vorder- und Rückwand zumindest abschnittsweise entlang der ersten und zweiten Seitenränder (12, 14) von Vorder- und Rückwand miteinander verbinden, wobei die Vorderwand (2), die Rückwand und gegebenenfalls die ersten und zweiten Seitenwände über einen Öffnungsrand (8) und einen gegenüberliegenden bodenseitigen Rand (10) verfügen und im Bereich des Öffnungsrandes (8) innen- oder außenseitig zumindest abschnittsweise einen Saum (6) im wesentlichen aus thermoplastischem Kunststoff aufweisen, und
einen ersten Tragegriff (4) für die Vorderwand (2) und einen zweiten Tragegriff für die Rückwand mit jeweils einem ersten und zweiten Anbindungsbereich (18, 20), wobei die ersten und zweiten Anbindungsbereiche (18, 20) des ersten Tragegriffs (4) jeweils an beabstandeten ersten und zweiten Anbindungsstellen (22, 24) verklebt oder thermoplastisch verschweißt sind mit dem Saum (6) der Vorderwand (2) und gegebenenfalls der Vorderwand (2) und wobei die ersten und zweiten Anbindungsbereiche des zweiten Tragegriffs jeweils an beabstandeten ersten und zweiten Anbindungsstellen verklebt oder thermoplastisch verschweißt sind mit dem Saum der Rückwand und gegebenenfalls der Rückwand,
**dadurch gekennzeichnet, daß**
der Saum (6) der Vorderwand (2), betrachtet in Richtung von dem Öffnungsrand (8) zu dem bodenseitigen Rand (10), zumindest bereichsweise jenseits bzw. unterhalb, wenn in üblicher Weise für den Transport von Waren eingesetzt, mindestens der ersten und/oder zweiten Anbindungsstelle (22, 24) mit der anliegenden Vorderwand (2) des Taschenkörpers (16) entlang von ersten bzw. zweiten Verbindungsstellen (28, 30) mit einem Hotmelt-Kleber oder mit doppelseitigem Klebeband verklebt oder thermoplastisch im Wege einer thermoplastischen Kontaktschweißnaht verschweißt ist und daß der Saum der Rückwand, betrachtet in Richtung von dem Öffnungsrand (8) zu dem bodenseitigen Rand (10), zumindest bereichsweise jenseits bzw. unterhalb, wenn in üblicher Weise für den Transport von Waren eingesetzt, mindestens der ersten und/oder zweiten Anbindungsstelle (22, 24) mit der anliegenden Rückwand des Taschenkörpers (16) entlang von ersten bzw. zweiten Verbindungsstellen (28, 30) mit einem Hotmelt-Kleber oder mit doppelseitigem Klebeband verklebt oder thermoplastisch im Wege einer thermoplastischen Kontaktschweißnaht verschweißt ist und dass die Schlaufentasche (1) mindestens jeweils eine thermoplastische Schweißnaht (26) zwischen dem Saum (6) der Vorderwand (2) und der Vorderwand (2) und zwischen dem Saum der Rückwand und der Rückwand und gegebenenfalls zwischen dem Saum von erster und zweiter Seitenwand und erster bzw. zweiter Seitenwand aufweist, die sich entlang des und beabstandet von dem Öffnungsrand (8) von Vorderwand (2) bzw. Rückwand und gegebenenfalls von erster und/oder zweiter Seitenwand, sowie, betrachtet in Richtung von dem Öffnungsrand (8) zu dem bodenseitigen Rand (10), diesseits der ersten und zweiten Anbindungsstellen (22, 24) von erstem bzw. zweitem Tragegriff erstrecken.

2. Tasche (1) nach Anspruch 1, **dadurch gekennzeichnet, daß** die ersten und zweiten Anbindungsbereiche (18, 20) von erstem und zweitem Tragegriff (4) jeweils über mindestens eine, mindestens zwei oder mindestens drei Anbindungsstellen (22a, 22b; 24a, 24b) mit dem Saum (6) und gegebenenfalls der an dem Saum (6) anliegenden Vorderwand (2) bzw. Rückwand verklebt und/oder thermoplastisch verschweißt sind.

3. Tasche (1) nach Anspruch 1 oder 2, **dadurch gekennzeichnet, daß** die Querausdehnung der ersten und/oder zweiten Verbindungsstellen (28, 30) des Saums (6) mit der Vorderwand (2) bzw. der Rückwand zwischen erstem und zweitem Seitenrand (12, 14) unterhalb der ersten und/oder zweiten Anbindungsstelle (22, 24) von Vorder- und/oder Rückwand mindestens die halbe Breite oder mindestens die einfache oder doppelte Breite der jeweils benachbarten ersten bzw. zweiten Anbindungsstelle (22, 24) aufweisen.

4. Tasche (1) nach einem der vorangehenden Ansprüche, **dadurch gekennzeichnet, daß** zwischen den ersten und zweiten Verbindungsstellen (28, 30) der Saum (6) der Vorderwand (2) mit der Vorderwand und der Saum der Rückwand mit der Rückwand entlang mindestens einer vierten Verbindungsstelle zumindest bereichsweise mit einem Hotmelt-Kleber oder mit doppelseitigem Klebeband verklebt und/oder thermoplastisch im Wege einer thermoplastischen Kontaktschweißnaht verschweißt ist bzw. sind.

5. Tasche (1) nach einem der vorangehenden Ansprüche, **dadurch gekennzeichnet, daß** zwischen dem ersten Seitenrand (12) und der ersten Verbindungsstelle (28) und zwischen der zweiten Verbindungsstelle (30) und dem zweiten Seitenrand (14) der Saum (6) der Vorderwand (2) mit der Vorderwand (2) und der Saum der Rückwand mit der Rückwand entlang mindestens einer fünften bzw. sechsten Verbindungsstelle zumindest bereichsweise mit einem Hotmelt-Kleber oder mit doppelseitigem Klebeband verklebt und/oder thermoplastisch im Wege einer thermoplastischen Kontaktschweißnaht verschweißt ist bzw. sind.

6. Tasche (1) nach einem der vorangehenden Ansprüche, **dadurch gekennzeichnet, daß** die Verbindungsstellen (28, 30) des Saums (6) der Vorderwand (2) und/oder die Verbindungsstellen des Saums der Rückwand eine im wesentlichen kontinuierliche Verbindungsstelle (38) bilden.

7. Tasche (1) nach Anspruch 6, **dadurch gekennzeichnet, daß**
die kontinuierliche Verbindungsstelle (38) sich von dem ersten Seitenrand (12) zu dem zweiten Seitenrand (14) von Vorder- und/oder Rückwand erstreckt.

8. Tasche (1) nach einem der vorangehenden Ansprüche, **dadurch gekennzeichnet, daß** sämtliche Verbindungsstellen (28, 30, 38, 42) eine thermoplastische Kontaktschweißnaht darstellen.

9. Tasche (1) nach einem der Ansprüche 1 bis 7, **dadurch gekennzeichnet, daß** sämtliche Verbindungsstellen mittels Verklebens von Saum (6) und Vorderwand (2) und/oder von Saum und Rückwand mit einem Hotmelt-Kleber oder mit doppelseitigem Klebeband erhalten worden sind.

10. Tasche (1) nach einem der vorangehenden Ansprüche, **dadurch gekennzeichnet, daß** die durchschnittliche Ausdehnung mindestens einer oder,sämtlicher Verbindungsstellen (28, 30, 38, 42), betrachtet in Richtung von dem Öffnungsrand (8) zu dem bodenseitigen Rand (10) von Vorderwand (2) oder Rückwand, im Bereich von 2 bis 20 mm oder von 3 bis 15 mm oder von 4 bis 10 mm liegt.

11. Tasche (1) nach einem der vorangehenden Ansprüche, **dadurch gekennzeichnet, daß** der Saum (6) der Vorderwand (2) auf der Innenseite der Vorderwand (2) und/oder der Saum der Rückwand auf der Innenseite der Rückwand und gegebenenfalls der Saum von erster und/oder zweiter Seitenwand auf der Innenseite der ersten und zweiten Seitenwände vorliegt bzw. vorliegen.

12. Tasche (1) nach einem der vorangehenden Ansprüche, **dadurch gekennzeichnet, daß** der Saum (6) der Vorderwand (2) einstückig mit dieser verbunden ist und/oder der Saum der Rückwand einstückig mit dieser verbunden ist und daß gegebenenfalls der Saum der ersten und zweiten Seitenwände jeweils einstückig mit diesen verbunden sind.

13. Tasche (1) nach einem der vorangehenden Ansprüche, **dadurch gekennzeichnet, daß** die erste und/oder zweite Anbindungsstelle (22a, 22b; 24a, 24b) eine V- oder U-förmige Grundform umfassen.

14. Tasche (1) nach Anspruch 13, **dadurch gekennzeichnet, daß** der Scheitel der V- oder U-förmigen Anbindungsstelle (22a, 22b; 24a, 24b) dem oberen Öffnungsrand (8), dem bodenseitigen Rand (10) oder dem ersten oder zweiten Seitenrand (12, 14) von Vorderwand bzw. Rückwand zugewandt ist.

15. Tasche (1) nach einem der vorangehenden Ansprüche, **dadurch gekennzeichnet, daß** die ersten und zweiten Anbindungsstellen (22a, 22b; 24a, 24b) von Vorder- und/oder Rückwand keine Überlappung mit den ersten bzw. zweiten Verbindungsstellen (28, 30) aufweisen.

16. Tasche (1) nach einem der vorangehenden Ansprüche, **dadurch gekennzeichnet, daß** die erste und/oder zweite Anbindungsstelle (22, 24) quadratisch, rechteckig, kreis-, halbkreis- oder ovalförmig ausgebildet ist.

17. Tasche (1) nach einem der vorangehenden Ansprüche, **dadurch gekennzeichnet, daß** die Vorderwand (2), die Rückwand, der Saum (6) der Vorderwand (2) und der Saum der Rückwand sowie gegebenenfalls die ersten und zweiten Seitenwände aus Polyolefinen oder aus Polyestern gebildet sind oder diese Materialien umfassen.

18. Tasche (1) nach einem der vorangehenden Ansprüche, **dadurch gekennzeichnet, daß** die ersten und zweiten Tragegriffe aus Polyolefinen oder Polyestern gefertigt sind.

19. Tasche (1) nach einem der vorangehenden Ansprüche, **dadurch gekennzeichnet, daß** die Vorderwand (2), der Saum (6) der Vorderwand (2) und der erste Tragegriff und/oder die Rückwand, der Saum der Rückwand und der zweite Tragegriff jeweils aus dem gleichen thermoplastischen Material gefertigt sind.

20. Tasche (1) nach einem der vorangehenden Ansprüche, **dadurch gekennzeichnet, dass** die thermoplastische Schweißnaht (26) keine Überlappung mit den Anbindungsstellen (22a, 22b, 24a, 24b) aufweist.

21. Tasche (1) nach einem der Ansprüche 1-19, **dadurch gekennzeichnet, dass** die thermoplastische Schweißnaht (26) mit den Anbindungsstellten (22a, 22b, 24a, 24b) eine Überlappung aufweist.

## Claims

1. Loop handle bag (1), comprising
an essentially thermoplastic bag body (16) having a front wall (2), a back wall and, as the case may be, a first and a second side wall that connect the front wall and the back wall to each other at least in sections along the first and second side edges (12, 14) of the front wall and the back wall, wherein the front wall (2), the back wall and,
as the case may be, the first and second side walls have an opening edge (8) and an opposite bottom edge (10) and have an essentially thermoplastic hem (6) at least in sections of their inner or outer surfaces in the region of the opening edge (8), and
a first carrying handle (4) for the front wall (2) and a second carrying handle for the back wall, each carrying handle having a first and a second connecting region (18, 20), wherein the first connecting region (18) and the second connecting region (20) of the first carrying handle (4) are conglutinated with or thermoplastically welded to - at a first joint (22) and at a second joint (24), respectively - the hem (6) of the front wall (2) and, as the case may be, the front wall (2), said joints being spaced apart, and
wherein the first connecting region and the second connecting region of the second carrying handle are conglutinated with or thermoplastically welded to - at a first joint and at a second joint, respectively - the hem of the back wall and, as the case may be, the back wall, said joints being spaced apart,
**characterized in that**
the hem (6) of the front wall (2) is - viewed from the opening edge (8) towards the bottom edge (10) - conglutinated with or thermoplastically welded to the adjacent front wall (2) of the bag body (16) at least in sections on the other side of or below - if used for the transportation of goods in the usual manner - at least the first joint (22) and/or the second joint (24) along a first joint (28) and a second joint (30), respectively, said conglutination being realized by means of a hot-melt glue or a double-sided adhesive tape and said thermoplastic welding being realized by means of a thermoplastic contact weld seam, and that the hem of the back wall is - viewed from the opening edge (8) towards the bottom edge (10) - conglutinated with or thermoplastically welded to the adjacent back wall of the bag body (16) at least in sections on the other side of or below - if used for the transportation of goods in the usual manner - at least the first joint (22) and/or the second joint (24) along a first joint (28) and a second joint (30), respectively, said conglutination being realized by means of a hot-melt glue or a double-sided adhesive tape and said thermoplastic welding being realized by means of a thermoplastic contact weld seam,
and that the loop handle bag (1) has at least one thermoplastic weld seam (26) each between the hem (6) of the front wall (2) and the front wall (2) and between the hem of the back wall and the back wall and, as the case may be between the hem of the first side wall and the first side wall and between the hem of the second side wall and the second side wall that extend along the and are spaced apart from the opening edge (8) of the front wall (2) and the opening edge (8) of the back wall and, as the case may be, the opening edge (8) of the first and/or second side wall as well as extend - viewed from the opening edge (8) towards the bottom edge (10) - on the nearer side of the first joint (22) and the second joint (24) of the first carrying handle and the second carrying handle, respectively.

2. Bag (1) according to claim 1, **characterized in that** each of the first and second connecting regions (18, 20) of the first and the second carrying handle (4) is conglutinated with and/or thermoplastically welded to the hem (6) and, as the case may be, the front wall (2) adjacent to the hem (6) and the back wall adjacent to the hem (6), said conglutination and said thermoplastic welding being realized at at least one, at least two or at least three joints (22a, 22b; 24a, 24b).

3. Bag (1) according to claim 1 or 2, **characterized in that** the cross dimensions of the first and/or the second joint (28, 30) connecting the hem (6) to the front wall (2) and to the back wall, respectively, between the first and the second side edge (12, 14) below the first and/or the second joint (22, 24) of the front wall and/or the back wall correspond to at least half the width or at least to the width or double the width of the adjacent first joint (22) and the adjacent second joint (24), respectively.

4. Bag (1) according to any one of the preceding claims, **characterized in that** between the first and second joints (28, 30), along at least a fourth joint, the hem (6) of the front wall (2) is, at least in sections, conglutinated with and/or thermoplastically welded to the front wall and the hem of the back wall is, at least in sections, conglutinated with and/or thermoplastically welded to the back wall, said conglutinations being realized by means of a hot-melt glue or a double-sided adhesive tape and said thermoplastic welding operations being realized by means of thermoplastic contact weld seams.

5. Bag (1) according to any one of the preceding claims, **characterized in that** between the first side edge (12) and the first joint (28) and between the second joint (30) and the second side edge (14), the hem (6) of the front wall (2) is, at least in sections, conglutinated with and/or thermoplastically welded to the front wall (2) and
the hem of the back wall is, at least in sections, conglutinated with and/or thermoplastically welded to the back wall along at least a fifth joint and a sixth joint, respectively, said conglutinations being realized by means of a hot-melt glue or a double-sided adhesive tape and said thermoplastic welding operations being realized by means of thermoplastic contact weld seams.

6. Bag (1) according to any one of the preceding claims, **characterized in that** the joints (28, 30) of the hem (6) of the front wall (2) and/or the joints of the hem of the back wall form an essentially continuous joint (38).

7. Bag (1) according to claim 6, **characterized in that** the continuous joint (38) extends from the first side edge (12) to the second side edge (14) of the front wall and/or of the back wall.

8. Bag (1) according to any one of the preceding claims, **characterized in that** all joints (28, 30, 38, 42) represent a thermoplastic contact weld seam.

9. Bag (1) according to any one of claims 1 to 7, **characterized in that** all joints have been obtained by conglutinating the hem (6) with the front wall (2) and/or conglutinating the hem with the back wall using a hot-melt glue or a double-sided adhesive tape.

10. Bag (1) according to any one of the preceding claims, **characterized in that** the average dimension of at least one or of all joints (28, 30, 38, 42) is - viewed from the opening edge (8) towards the bottom edge (10) of the front wall (2) or of the back wall - in the range from 2 to 20 mm or in the range from 3 to 15 mm or in the range from 4 to 10 mm.

11. Bag (1) according to any one of the preceding claims, **characterized in that** the hem (6) of the front wall (2) is present on the inner surface of the front wall (2) and/or the hem of the back wall is present on the inner surface of the back wall and, as the case may be, the hem of the first and/or the second side wall is present on the inner surface of the first and second side walls.

12. Bag (1) according to any one of the preceding claims, **characterized in that** the hem (6) of the front wall (2) forms a single piece with the front wall (2) and/or the hem of the back wall forms a single piece with the back wall and that, as the case may be, the hem of the first side wall forms a single piece with the first side wall and the hem of the second side wall forms a single piece with the second side wall.

13. Bag (1) according to any one of the preceding claims, **characterized in that** the first and/or the second joint (22a, 22b; 24a, 24b) comprise a V-shaped or U-shaped basic shape.

14. Bag (1) according to claim 13, **characterized in that** the vertex of the V-shaped or U-shaped joint (22a, 22b; 24a, 24b) faces the upper opening edge (8), the bottom edge (10) or the first or the second side edge (12, 14) of the front wall and the back wall, respectively.

15. Bag (1) according to any one of the preceding claims, **characterized in that** the first and second joints (22a, 22b; 24a, 24b) of the front wall and/or the back wall do not overlap the first and second joints (28, 30), respectively.

16. Bag (1) according to any one of the preceding claims, **characterized in that** the first and/or the second joint (22, 24) is square, rectangular, circular, semicircular or oval.

17. Bag (1) according to any one of the preceding claims, **characterized in that** the front wall (2), the back wall, the hem (6) of the front wall (2) and the hem of the back wall as well as, as the case may be, the first and second side walls are made of polyolefins or polyesters or comprise these materials.

18. Bag (1) according to any one of the preceding claims, **characterized in that** the first and second carrying handles are made of polyolefins or polyesters.

19. Bag (1) according to any one of the preceding claims, **characterized in that** the front wall (2), the hem (6) of the front wall (2) and the first carrying handle and/or the back wall, the hem of the back wall and the second carrying handle are each made of the same thermoplastic material.

20. Bag (1) according to any one of the preceding claims, **characterized in that** the thermoplastic weld seam (26) does not overlap the joints (22a, 22b, 24a, 24b).

21. Bag (1) according to any one of claims 1 to 19, **characterized in that** the thermoplastic weld seam (26) overlaps the joints (22a, 22b, 24a, 24b).

## Revendications

1. Pochette à passant (1), comprenant
un corps de pochette (16) essentiellement en matière thermoplastique avec une paroi avant (2), une paroi arrière et éventuellement une première et deuxième paroi latérale qui réunissent l'une à l'autre la paroi avant et la paroi arrière au moins par tronçons le long des premier et deuxième bords latéraux (12, 14) de la paroi avant et de la paroi arrière, la paroi avant (2), la paroi arrière et éventuellement les première et deuxième parois latérales disposant d'un bord d'ouverture (8) et d'un bord (10) opposé côté fond, et présentant, dans la zone du bord d'ouverture (8), côté intérieur ou côté extérieur, au moins par tronçons, un ourlet (6) essentiellement en matière thermoplastique, et
une première poignée de manutention (4) pour la paroi avant (2) et une deuxième poignée de manutention pour la paroi arrière avec respectivement une première et une deuxième zone d'attache (18, 20), les première et deuxième zones d'attache (18, 20) de la première poignée de manutention (4) étant respectivement, au niveau de premier et deuxième emplacements d'attache (22, 24) espacés, collées ou soudées de façon thermoplastique avec l'ourlet (6) de la paroi avant (2) et éventuellement avec la paroi avant (2), et les première et deuxième zones d'attache de la deuxième poignée de manutention étant respectivement, au niveau de premier et deuxième emplacements d'attache espacés, collées ou soudées de façon thermoplastique avec l'ourlet de la paroi arrière et éventuellement avec la paroi arrière,
**caractérisée en ce que**
l'ourlet (6) de la paroi avant (2), vu dans la direction depuis le bord d'ouverture (8) vers le bord (10) côté fond, est, au moins par zones au-delà ou au-dessous, en cas de mise en oeuvre de façon usuelle pour le transport de marchandises, d'au moins le premier et/ou deuxième emplacement d'attache (22, 24), collé avec la paroi avant (2) adjacente du corps de pochette (16) le long de premier ou deuxième emplacements de raccordement (28, 30) avec une colle thermofusible ou avec un ruban adhésif double face, ou soudé de façon thermoplastique au moyen d'une soudure par contact thermoplastique, et **en ce que** l'ourlet de la paroi arrière, vu dans la direction depuis le bord d'ouverture (8) vers le bord (10) côté fond, est, au moins par zones au-delà ou au-dessous,
en cas de mise en oeuvre de façon usuelle pour le transport de marchandises,
d'au moins le premier et/ou deuxième emplacement d'attache (22, 24), collé avec la paroi arrière adjacente du corps de pochette (16) le long de premier ou deuxième emplacements de raccordement (28, 30) avec une colle thermofusible ou avec un ruban adhésif double face, ou soudé de façon
thermoplastique au moyen d'une soudure par contact thermoplastique, et **en ce que** la pochette à passant (1) présente au moins respectivement une soudure thermoplastique (26) entre l'ourlet (6) de la paroi avant (2) et la paroi avant (2),
et entre l'ourlet de la paroi arrière et la paroi arrière, et éventuellement entre l'ourlet de la première et deuxième paroi latérale et la première ou deuxième paroi latérale, qui s'étendent le long de, et de façon espacée, du bord d'ouverture (8) de la paroi avant (2) ou de la paroi arrière, et éventuellement de la première et/ou deuxième paroi latérale, ainsi que, vu dans la direction depuis le bord d'ouverture (8) vers le bord (10) côté fond, de ce côté-ci des premier et deuxième emplacements d'attache (22, 24) de la première ou deuxième poignée de manutention.

2. Pochette (1) selon la revendication 1, **caractérisée en ce que** les première et deuxième zones d'attache (18, 20) de la première et deuxième poignée de manutention (4) sont respectivement collées et/ou ou soudées de façon thermoplastique, par le biais d'au moins une, d'au moins deux ou d'au moins trois emplacements d'attache (22a, 22b ; 24a, 24b) avec l'ourlet (6) et éventuellement avec la paroi avant (2) ou la paroi arrière adjacente à l'ourlet (6).

3. Pochette (1) selon la revendication 1 ou 2, **caractérisée en ce que** l'extension transversale du premier et/ou deuxième emplacement de raccordement (28, 30) de l'ourlet (6) avec la paroi avant (2) ou la paroi arrière entre le premier et deuxième bord latéral (12, 14) au-dessous du premier et/ou deuxième emplacement d'attache (22, 24) de la paroi avant et/ou de la paroi arrière présentent au moins la demi-largeur ou au moins la largeur simple ou double du premier ou deuxième emplacement d'attache (22, 24) respectivement voisin.

4. Pochette (1) selon une des revendications précédentes, **caractérisée en ce que**, entre les premier et deuxième emplacements de raccordement (28, 30), l'ourlet (6) de la paroi avant (2) est collé avec une colle thermofusible ou avec un ruban adhésif double face et/ou soudé de façon thermoplastique au moyen d'une soudure par contact thermoptastique avec la paroi avant, et l'ourlet de la paroi arrière est collé avec la paroi arrière le long d'au moins un quatrième emplacement de raccordement au moins par zones avec une colle thermofusible ou avec un ruban adhésif double face et/ou soudé de façon thermoplastique au moyen d'une soudure par contact thermoplastique.

5. Pochette (1) selon une des revendications précédentes, **caractérisée en ce que**, entre le premier bord latéral (12) et le premier emplacement de raccordement (28), et entre le deuxième emplacement de raccordement (30) et le deuxième bord latéral (14), l'ourlet (6) de la paroi avant (2) est collé avec une colle thermofusible ou avec un ruban adhésif double face et/ou soudé de façon thermoplastique au moyen d'une soudure par contact thermoplastique la paroi avant (2), et l'ourlet de la paroi arrière est collé avec la paroi arrière le long d'au moins un cinquième ou sixième emplacement de raccordement au moins par zones avec une colle thermofusible ou avec un ruban adhésif double face et/ou soudé de façon thermoplastique au moyen d'une soudure par contact thermoplastique.

6. Pochette (1) selon une des revendications précédentes, **caractérisée en ce que** les emplacements de raccordement (28, 30) de l'ourlet (6) de la paroi avant (2) et/ou les emplacements de raccordement de l'ourlet de la paroi arrière forment un emplacement de raccordement (38) essentiellement continu.

7. Pochette (1) selon la revendication 6, **caractérisée en ce que** l'emplacement de raccordement (38) continu s'étend depuis le premier bord latéral (12) jusqu'au deuxième bord latéral (14) de la paroi avant et/ou de la paroi arrière.

8. Pochette (1) selon une des revendications précédentes, **caractérisée en ce que** tous les emplacements de raccordement (28, 30, 38, 42) représentent une soudure par contact thermoplastique.

9. Pochette (1) selon une des revendications 1 à 7, **caractérisée en ce que** tous les emplacements de raccordement ont été obtenus par collage de l'ourlet (6) et de la paroi avant (2) et/ou de l'ourlet et de la paroi arrière avec une colle thermofusible ou avec un ruban adhésif double face.

10. Pochette (1) selon une des revendications précédentes, **caractérisée en ce que** l'extension moyenne d'au moins un ou de tous les emplacements de raccordement (28, 30, 38, 42), vue dans la direction depuis le bord d'ouverture (8) vers le bord (10) côté fond de la paroi avant (2) ou de la paroi arrière, se situe dans la plage de 2 à 20 mm ou de 3 à 15 mm ou de 4 à 10 mm.

11. Pochette (1) selon une des revendications précédentes, **caractérisée en ce que** l'ourlet (6) de la paroi avant (2) est présent sur le côté intérieur de la paroi avant (2), et/ou l'ourlet de la paroi arrière est présent sur le côté intérieur de la paroi arrière, et éventuellement l'ourlet de la première et/ou de la deuxième paroi latérale est présent sur le côté intérieur des première et deuxième parois latérales.

12. Pochette (1) selon une des revendications précédentes, **caractérisée en ce que** l'ourlet (6) de la paroi avant (2) est raccordé d'un seul tenant avec celle-ci, et/ou l'ourlet de la paroi arrière est raccordé d'un seul tenant avec celle-ci, et **en ce que** éventuellement l'ourlet des première et deuxième parois latérales est respectivement raccordé d'un seul tenant avec celles-ci.

13. Pochette (1) selon une des revendications précédentes, **caractérisée en ce que** les première et/ou deuxième emplacements d'attache (22a, 22b ; 24a, 24b) comprennent une forme de base en forme de V ou de U.

14. Pochette (1) selon la revendication 13, **caractérisée en ce que** le sommet de l'emplacement d'attache (22a, 22b ; 24a, 24b) en forme de V ou de U est tourné vers le bord d'ouverture (8) supérieur, le bord (10) côté fond ou le premier ou deuxième bord latéral (12, 14) de la paroi avant ou de la paroi arrière.

15. Pochette (1) selon une des revendications précédentes, **caractérisée en ce que** les premier et deuxième emplacements d'attache (22a, 22b ; 24a, 24b) de la paroi avant et/ou de la paroi arrière ne présentent aucun chevauchement avec les premier ou deuxième emplacements de raccordement (28, 30).

16. Pochette (1) selon une des revendications précédentes, **caractérisée en ce que** le premier et/ou deuxième emplacement d'attache (22, 24) est constitué de façon carrée, rectangulaire, circulaire, semi-circulaire ou ovale.

17. Pochette (1) selon une des revendications précédentes, **caractérisée en ce que** la paroi avant (2), la paroi arrière, l'ourlet (6) de la paroi avant (2) et l'ourlet de la paroi arrière, ainsi éventuellement que les première et deuxième parois latérales sont formés de polyoléfines ou de polyesters ou comprennent ces matériaux.

18. Pochette (1) selon une des revendications précédentes, **caractérisée en ce que** les première et deuxième poignées de manutention sont fabriquées en polyoléfines ou en polyesters.

19. Pochette (1) selon une des revendications précédentes, **caractérisée en ce que** la paroi avant (2), l'ourlet (6) de la paroi avant (2) et la première poignée de manutention et/ou la paroi arrière, l'ourlet de la paroi arrière et la deuxième poignée de manutention sont fabriqués respectivement à partir du même matériau thermoplastique.

20. Pochette (1) selon une des revendications précédentes, **caractérisée en ce que** la soudure thermoplastique (26) ne présente aucun chevauchement avec les emplacements d'attache (22a, 22b ; 24a, 24b).

21. Pochette (1) selon une des revendications 1-19, **caractérisée en ce que** la soudure thermoplastique (26) présente un chevauchement avec les emplacements d'attache (22a, 22b ; 24a, 24b).
